# FASCICULE DE BREVET EUROPEEN

(11) **EP 1 043 456 B1**
(45) Date de publication et mention de la délivrance du brevet: **11.06.2003**
(21) Numéro de dépôt: 00490013.0
(22) Date de dépôt: 03.04.2000
(51) Int. Cl.: E04H 4/00, E04H 4/12, A47K 3/022

(54) **Installation pour la baignade de personnes**
Badeinstallation für Personen
Bathing installation for persons

(30) Priorité: 09.04.1999 FR 9904618
(43) Date de publication de la demande: 11.10.2000
(73) Titulaire: Peips, Sarl, 83110 Sanary sur Mer (FR)
(72) Inventeur: Deschepper, Cristophe, 83110 Sanary sur Mer (FR)
(74) Mandataire: Ecrepont, Robert

(56) Documents cités:
- EP-A- 0 108 272
- DE-A- 3 506 080
- FR-A- 2 626 594

## Description

L'invention se rapporte à une installation pour la baignade de personnes.

Par baignade, on désigne essentiellement une opération d'immersion du corps d'une personne.

L'invention s'applique avantageusement, mais non exclusivement à la construction d'une installation, notamment hors sol, pour l'hydrothérapie, l'hydromassage, la relaxation.

Par installation, on désigne un ensemble comprenant notamment, un bassin destiné à contenir un certain volume d'eau et une structure support de ce bassin.

Par structure support, on désigne des moyens qui permettent notamment de soutenir la paroi du bassin, d'assurer sa stabilité au sol ...

Un tel bassin est constitué par une paroi rigide qui affecte la forme d'un gradin afin de permettre à au moins une personne de s'y tenir en position assise, pour être plus ou moins immergée.

Outre un bassin, une installation de ce type, comprend classiquement un appareillage de mise en circulation de l'eau en circuit fermé entre, d'une part, au moins un point de prélèvement dans une gouttière de débordement qui s'étend périphériquement au bassin et, d'autre part, au moins un point d'injection, tel une buse d'injection dans le bassin.

Un tel ensemble est plus particulièrement destiné à être posé sur une surface, tel le sol d'un local.

De telles installations existent, mais le fait de devoir utiliser des ouvertures conventionnelles, telles les portes, prévues dans les locaux de bâtiments, oblige les constructeurs à limiter au moins une dimension transversale de l'ensemble bassin et gouttière périphérique, à la hauteur d'une porte de manière telle que cet ensemble puisse franchir une ouverture en étant orienté à chant.

Avec ce type de construction conventionnelle, au moins l'une des dimensions transversales du bassin en tant que tel, est donc notablement affectée.

Un des résultats que l'invention vise à obtenir est une installation qui s'affranchit du problème d'encombrement.

Un autre problème rencontré avec les installations classiques est que l'appareil de mise en circulation de l'eau comprend un certain nombre de dispositifs de traitement, tels des filtres, et un bac tampon, c'est-à-dire un réservoir adapté pour recevoir une certaine quantité d'eau afin de permettre le renouvellement de l'eau du bassin par un débordement contrôlé, indépendamment du nombre de personnes qui s'y tiennent.

Cet appareillage est classiquement disposé dans un local technique et relié au bassin par des conduites, ce qui implique qu'un certain nombre d'aménagements soit réalisé non seulement dans le local qui doit recevoir l'installation, mais également dans un local attenant.

Un autre résultat que l'invention vise à obtenir est une installation qui ne nécessite pas de local technique.

A cet effet, l'invention a pour objet une installation pour la baignade de personnes et, notamment, pour l'hydrothérapie, la relaxation, laquelle installation est notamment caractérisée en ce que :
- le bassin est constitué par une paroi sensiblement rigide qui, en position d'utilisation,
   . est déterminée par deux faces dites supérieure et inférieure,
   . dans une partie centrale, est encaissée de manière à constituer le volume utile du bassin,
   . dans une partie périphérique, forme une collerette dont la surface supérieure constitue une surface dite de débordement,
- la structure comprend au moins deux parties assemblables selon un plan de joint sécant au plan de la collerette, lesquelles parties définissent,
   . un moyen d'appui au sol,
   . une gouttière disposée pour s'étendre sous le niveau de la collerette du bassin et recueillir de l'eau évacuée du bassin par débordement au dessus de ladite collerette,
- au moins l'un des éléments que sont le bassin et la structure comprend :
   . une capacité de réception d'un volume déterminé d'eau, laquelle est au moins indirectement reliée à la gouttière,
   . au moins un moyen dit de continuité d'écoulement pour garantir l'écoulement, dans la gouttière, de l'eau s'échappant dudit bassin par débordement.

L'invention sera bien comprise à la lecture de la description ci-après faite à titre d'exemple non limitatif, en regard du dessin ci-annexé qui représente :
- figure 1 : une installation selon l'invention, en vue perspective,
- figure 2 : une installation selon l'invention vue en coupe partielle selon un plan transversal approximativement vertical,
- figure 3 : à plus grande échelle, un détail de réalisation de la figure 2,
- figure 4 : une vue de dessus d'une installation en cours de montage.

En se reportant au dessin, on voit une installation 1 pour la baignade de personnes (non représentées).

L'installation 1 consiste en un ensemble comprenant notamment, un bassin 2 destiné à contenir un certain volume d'eau 3 et une structure support 4 de ce bassin 2 au dessus d'une surface 5, tel le sol 5 d'un local (non représenté).

Classiquement, l'installation 1 comprend un appareillage 6 de mise en circulation de l'eau 3 en circuit fermé entre, d'une part, au moins un point 7 amont tel un point de prélèvement constitué par un orifice de vidange d'une gouttière de débordement 8 disposée périphériquement au bassin 2 et, d'autre part, au moins un point aval tel un point d'injection 9 constitué par une buse d'injection dans le bassin 2.

L'appareillage 6 de mise en circulation comprend quant à lui un certain nombre de dispositifs tels des pompes, des moyens de traitement de l'eau, des filtres, et une capacité 10 dite bac tampon, c'est-à-dire un réservoir 10 adapté pour recevoir un certain volume d'eau notamment afin de permettre le renouvellement de l'eau du bassin par débordement contrôlé indépendamment du nombre de personnes qui s'y tiennent.

De manière remarquable :
- le bassin 2 est constitué par une paroi 2A sensiblement rigide qui, en position d'utilisation,
   . est déterminée par deux faces 2B, 2C dites supérieure 2B et inférieure 2C,
   . dans une partie centrale, est encaissée de manière à constituer le volume utile du bassin 2,
   . dans une partie périphérique, forme une collerette 11 dont la surface supérieure 11A constitue une surface dite de débordement,
- la structure 4 comprend au moins deux parties S1, S2 assemblables selon un plan de joint sécant au plan de la collerette 11, lesquelles parties définissent,
   . un moyen 12 d'appui au sol,
   . une gouttière 8 disposée pour s'étendre sous le niveau de la collerette 11 du bassin 2 et recueillir de l'eau 3 évacuée du bassin par débordement au dessus de ladite collerette 11,
- au moins l'un des éléments que sont le bassin 2 et la structure 4 comprend :
   . une capacité 10 de réception d'un volume déterminé d'eau, laquelle est au moins indirectement reliée à la gouttière 8,
   . au moins un moyen 13 dit de continuité d'écoulement pour garantir l'écoulement, dans la gouttière 8, de l'eau 3 s'échappant dudit bassin 2 par débordement.

Ainsi conçue, une installation pour la baignade de personnes, peut être transportée et déplacée dans un bâtiment, par des ouvertures conventionnelles, en vue d'être installée dans un local existant, sans que la présence de la gouttière 8 périphérique vienne notablement affecter la valeur maximale de l'une des dimensions transversales T qu'il est possible de donner au bassin 2 afin qu'il puisse franchir une ouverture en étant orienté à chant.

Le moyen 13 de continuité d'écoulement comprend au moins deux surfaces opposées 11B, 4A qui, l'une 11B constituée par une surface portée par la collerette 11 et l'autre par une surface 4A bordant la gouttière 8, sont disposées pour former un emboîtement localisé sensiblement conique du bassin 2 sur la structure 4 et s'appuyer étroitement l'une sur l'autre.

De préférence, le moyen 13 de continuité d'écoulement comprend un élément d'étanchéité destiné à être interposé entre les deux surfaces opposées 11B, 4A qui sont l'une 11B constituée par une surface portée par la collerette 11 et l'autre 4A par une surface bordant la gouttière 8.

De manière remarquable, la structure 4 comprend un moyen 14 de reprise de la charge supportée par le bassin 2.

De manière notable, le moyen 14 de reprise de la charge supportée par le bassin 2 comprend le moyen de continuité d'écoulement.

Au moins une partie de la charge du bassin 2 est donc transférée à la structure 4 par le biais du moyen de continuité d'écoulement 13.

Avantageusement, le moyen 14 de reprise de la charge supportée par le bassin 2 comprend une portée 2D d'appui au moins indirect sur la surface support 5.

De préférence le moyen 14 de reprise de la charge du bassin comprend :
- d'une part, le moyen 13 de continuité d'écoulement, et
- d'autre part, une portée 2D d'appui au moins indirect sur la surface support 5.

Lorsqu'un élément d'étanchéité de type déformable est interposé entre les deux surfaces opposées du moyen 13 de continuité d'écoulement, la portée 2D d'appui au moins indirect du bassin 2 sur la surface support 5 permet de limiter, à une valeur déterminée, la déformation de cet élément d'étanchéité 13A.

De manière à simplifier la lecture des dessins, l'élément d'étanchéité n'a pas été représenté.

De manière notable, au moins l'une des parties constitutives de la structure 4 est formée par une paroi 4B qui définit une capacité 10 de réception d'un volume déterminé de fluide et, au moins certaines des faces de cette capacité constituent quant à elles :
. une surface 12 d'appui sur le support 5 de l'installation,
. une gouttière 8 disposée pour s'étendre sous le niveau de la collerette 11 du bassin 2 et recueillir de l'eau évacuée du bassin 2 par débordement au dessus de la collerette 11,
. au moins une surface 4A pour, par un appui étanche au moins indirect contre une surface 11B de la paroi du bassin 2, participer à la constitution du moyen 13 de continuité d'écoulement.

De manière également notable, au moins l'une des parties constitutives de la structure 4 est formée par une paroi 4B qui définit un volume à même d'abriter un matériel technique 6, tel un appareil de mise en circulation et de traitement de l'eau utilisée dans le bassin, au moins certaines des faces de ce volume constituant quant à elles :
- une surface 12 d'appui sur le support 5 de l'installation,
- une gouttière 8 disposée pour s'étendre sous le niveau de la collerette 11 du bassin et recueillir de l'eau évacuée du bassin par débordement au dessus de la collerette,
- au moins une surface 4A pour, par un appui étanche au moins indirect contre une surface 11B de la paroi du bassin 2, participer à la constitution du moyen 13 de continuité d'écoulement.

Cette configuration de structure permet d'exploiter particulièrement l'espace disponible autour d'un bassin dont la paroi est structurée en gradin.

De manière remarquable, lorsque le bassin affecte une forme de révolution, la structure 4 est constituée en plusieurs parties sous la forme d'au moins deux et de préférence d'une pluralité de secteurs angulaires S1 et S2 dans l'exemple représenté.

De manière notable, l'installation comprend des moyens d'assemblage (non représentés) des différentes parties S1, S2 de la structure.

L'installation comprend également des moyens tels des conduites, des canalisations, des conducteurs d'informations qui n'ont pas été représentés pour la clarté des dessins.

## Revendications

1. Installation (1) pour la baignade de personnes, laquelle installation consiste en un ensemble comprenant notamment :
- un bassin (2) destiné à contenir un certain volume d'eau (3) et une structure support (4) de ce bassin (2) au dessus d'une surface (5),
- un appareillage (6) de mise en circulation de l'eau (3) du bassin, cet appareillage comprenant lui même, notamment, une capacité (10) dite bac tampon,
- le bassin (2) est constitué par une paroi (2A) sensiblement rigide qui, en position d'utilisation,
. est déterminée par deux faces (2B, 2C) dites supérieure (2B) et inférieure (2C),
. dans une partie centrale, est encaissée de manière à constituer le volume utile du bassin (2),
. dans une partie périphérique, forme une collerette (11) dont la surface supérieure (11A) constitue une surface dite de débordement.
laquelle installation étant **CARACTERISEE en ce que** :
- la structure (4) comprend au moins deux parties (S1, S2) assemblables selon un plan de joint sécant au plan de la collerette (11), lesquelles parties définissent,
. un moyen (12) d'appui au sol,
. une gouttière (8) disposée pour s'étendre sous le niveau de la collerette (11) du bassin (2) et recueillir de l'eau (3) évacuée du bassin par débordement au dessus de ladite collerette (11),
- au moins l'un des éléments que sont le bassin (2) et la structure (4) comprend :
. une capacité (10) de réception d'un volume déterminé d'eau, laquelle est au moins indirectement reliée à la gouttière (8),
. au moins un moyen (13) dit de continuité d'écoulement pour garantir l'écoulement, dans la gouttière (8), de l'eau (3) s'échappant dudit bassin (2) par débordement.

2. Installation selon la revendication 1 **caractérisée en ce que** la structure (4) comprend un moyen (14) de reprise de la charge supportée par le bassin.

3. Installation selon la revendication 2 **caractérisée en ce que** le moyen (14) de reprise de la charge supportée par le bassin (2) comprend le moyen (13) de continuité d'écoulement

4. Installation selon l'une quelconque des revendications 1 à 3 **caractérisée en ce que** le moyen (13) de continuité d'écoulement comprend au moins deux surfaces opposées (11B, 4A) qui, l'une (11B) constituée par une surface portée par la collerette (11) et l'autre par une surface (4A) bordant la gouttière (8), sont disposées pour former un emboîtement localisé sensiblement conique du bassin (2) sur la structure (4) et s'appuyer étroitement l'une sur l'autre.

5. Installation selon la revendication 4 **caractérisée en ce que** le moyen (13) de continuité d'écoulement comprend un élément d'étanchéité destiné à être interposé entre les deux surfaces opposées (11B, 4A) qui sont l'une (11B) constituée par une surface portée par la collerette (11) et l'autre (4A) par une surface bordant la gouttière (8).

6. Installation selon l'une quelconque des revendications 2 à 5 **caractérisée en ce que** le moyen (14) de reprise de la charge supportée par le bassin (2) comprend une portée (2D) d'appui au moins indirect sur la surface support (5).

7. Installation selon l'une quelconque des revendications 2 à 6 **caractérisée en ce que** le moyen (14) de reprise de la charge du bassin comprend
- d'une part, le moyen (13) de continuité d'écoulement, et
- d'autre part, une portée (2D) d'appui au moins indirect sur la surface support (5).

8. Installation selon l'une quelconque des revendications 1 à 7 **caractérisée en ce qu'**au moins l'une des parties constitutives de la structure (4) est formée par une paroi (4B) qui définit une capacité (10) de réception d'un volume déterminé de fluide et, au moins certaines des faces de cette capacité constituent quant à elles:
- une surface (12) d'appui sur le support (5) de l'installation,
- une gouttière (8) disposée pour s'étendre sous le niveau de la collerette (11) du bassin (2) et recueillir de l'eau évacuée du bassin (2) par débordement au dessus de la collerette (11),
- au moins une surface (4A) pour, par un appui étanche au moins indirect contre une surface (11B) de la paroi du bassin (2), participer à la constitution du moyen (13) de continuité d'écoulement.

9. Installation selon l'une quelconque des revendications 1 à 8 **caractérisée en ce qu'**au moins l'une des parties constitutives de la structure (4) est formée par une paroi (4B) qui définit un volume à même d'abriter un matériel technique (6), tel un appareil de mise en circulation et de traitement de l'eau utilisée dans le bassin, au moins certaines des faces de ce volume constituant quant à elles :
- une surface (12) d'appui sur le support (5) de l'installation,
- une gouttière (8) disposée pour s'étendre sous le niveau de la collerette (11) du bassin et recueillir de l'eau évacuée du bassin par débordement au dessus de la collerette,
- au moins une surface (4A) pour, par un appui étanche au moins indirect contre une surface (11B) de la paroi du bassin (2), participer à la constitution du moyen (13) de continuité d'écoulement.

10. Installation selon l'une quelconque des revendications 1 à 9 **caractérisée en ce que**, lorsque le bassin affecte une forme de révolution, la structure (4) est constituée en plusieurs parties sous la forme d'au moins deux secteurs angulaires.

## Claims

1. Installation for the bathing of persons, which installation consists of an assembly comprising especially:
- a basin (2) intended to contain a certain volume of water (3) and a support structure (4) for this basin (2) above a surface (5),
- an apparatus (6) for circulating the water (3) in the basin, this apparatus comprising itself, especially, a capacity (10) termed a flow tank,
- the basin (2) is formed by a substantially rigid wall (2A) which, in the utilisation position,
- is delimited by two faces (2B, 2C) termed upper (2B) and lower (2C),
- in a central portion is boxed in so as to constitute the useful volume of the basin (2),
- in a peripheral portion, forms a collar (11), the upper surface (11A) of which constitutes a surface termed an overflow surface,
said installation being **characterised in that**
- the structure (4) comprises at least two parts (S1, S2) which can be assembled along a parting plane intersecting with the plane of the collar (11), which parts define
. a means (12) of support on the ground,
. a gutter (8) disposed to extend below the level of the collar (11) of the basin (2) and collect the water (3) evacuated from the basin by overflow above the said collar (11),
- at least one of the elements which are the basin (2) and the structure (4) comprises:
. a capacity (10) for receiving a fixed volume of water, which is at least indirectly linked to the gutter (8),
. at least one means (13) termed a means of continuity of flow to guarantee the flow in the gutter (8) of the water (3) escaping from said basin (2) by overflow.

2. Installation according to claim 1, **characterised in that** the structure (4) comprises a means (14) for the return of the load supported by the basin.

3. Installation according to claim 2, **characterised in that** the means (14) for the return of the load supported by the basin (2) includes the means (13) of continuity of flow.

4. Installation according to any one of claims 1 to 3, **characterised in that** the means (13) of continuity of flow comprises at least two opposing surfaces (11B, 4A), which, the one (11B) formed by a surface carried by the collar (11) and the other by a surface (4A) bordering on the gutter (8), are disposed to form a substantially conical localised housing for the basin (2) on the structure (4) and to press closely the one on the other.

5. Installation according to claim 4, **characterised in that** the means (13) of continuity of flow comprises a sealing element intended to be interposed between the two opposing surfaces (11B, 4A), which are the one (11B) constituted by a surface carried by the collar (11) and the other (4A) by a surface bordering on the gutter (8).

6. Installation according to any one of claims 2 to 5, **characterised in that** the means (14) for the return of the load supported by the basin (2) includes a bearing surface (2D) for at least indirect support on the support surface (5).

7. Installation according to any one of claims 2 to 6, **characterised in that** the means (14) for the return of the load of the basin comprises:
- firstly, the means (13) of continuity of flow, and
- secondly, a bearing surface (2D) for at least indirect support on the support surface (5).

8. Installation according to any one of claims 1 to 7, **characterised in that** at least one of the constituent parts of the structure (4) is formed by a wall (4B) which defines a capacity (10) for receiving a fixed volume of fluid and, at least some of the faces of this capacity constitute, for their part:
- a surface (12) for support on the support (5) of the installation,
- a gutter (8) disposed to extend below the level of the collar (11) of the basin (2) and collect the water evacuated from the basin (2) by overflow above the collar (11),
- at least one surface (4A) to participate in forming the means (13) of continuity of flow by providing an at least indirect impermeable support against a surface (11B) of the wall of the basin (2).

9. Installation according to any one of claims 1 to 8, **characterised in that** at least one of the constituent parts of the structure (4) is formed by a wall (4B) which defines a volume capable of sheltering a technical material (8) such as an apparatus for putting into circulation and treating the water utilised in the basin, at least some of the faces of this volume constituting, for their part:
- a surface (12) for support on the support (5) of the installation,
- a gutter (8) disposed to extend below the level of the collar (11) of the basin and collect the water evacuated from the basin by overflow above the collar,
- at least one surface (4A) to participate in forming the means (13) of continuity of flow by providing an at least indirect impermeable support against a surface (11B) of the wall of the basin (2).

10. Installation according to any one of claims 1 to 9, **characterised in that,** when the basin assumes a shape generated by revolution, structure (4) is made up of a plurality of parts in the form of at least two angular sectors.

## Patentansprüche

1. Installation (1) zum Baden von Personen, die besteht aus einem Aufbau, der umfasst:
- ein Becken (2) für die Aufnahme eines bestimmten Volumens Wasser (3) und eine Trägerstruktur (4) für dieses Becken (2) oberhalb einer Fläche (5),
- eine Vorrichtung (6), um das Wasser (3) in dem Becken in Zirkulation zu versetzen, wobei diese Vorrichtung ihrerseits insbesondere ein Reservoir (10), als Pufferbehälter bezeichnet, aufweist,
- das Becken (2) besteht aus einer im Wesentlichen starren Wand (2A), die in der Gebrauchsposition
. durch zwei Oberflächen (2B, 2C), die als obere Fläche (2B) und untere Fläche (2C) bezeichnet werden, gebildet wird,
. in einem mittleren Abschnitt so eingefasst ist, dass sie das nutzbare Volumen des Beckens (2) darstellt,
. in einem peripheren Abschnitt einen Rand (11) bildet, dessen obere Oberfläche (11A) eine so genannte Überlaufoberfläche darstellt,
wobei die Installation **dadurch gekennzeichnet ist, dass**
- die Struktur (4) mindestens zwei Teile (S1, S2) umfasst, die entlang einer Verbindungsebene, welche die Ebene des Randes (11) schneidet, zusammenfügbar sind, wobei diese Teile definieren
. eine Bodenauflageeinrichtung (12),
. eine Rinne (8), die so angeordnet ist, dass sie sich unterhalb des Niveaus des Randes (11) des Beckens (2) erstreckt und das aus dem Becken durch Überlauf über den Rand (11) entnommene Wasser (3) sammelt,
- wobei mindestens eines der Elemente, bei denen es sich um das Becken (2) und die Struktur (4) handelt, umfasst:
. ein Aufnahmereservoir (10) für ein bestimmtes Wasservolumen, das zumindest indirekt mit der Rinne (8) verbunden ist,
. mindestens eine Einrichtung (13), als kontinuierlicher Überlauf bezeichnet, um das Fließen des Wassers (3), das durch den Überlauf aus dem Becken (2) entweicht, in die Rinne (8) zu garantieren.

2. Installation nach Anspruch 1, **dadurch gekennzeichnet, dass** die Struktur (4) eine Einrichtung (14) zur Aufnahme der von dem Becken getragenen Füllung umfasst.

3. Installation nach Anspruch 2, **dadurch gekennzeichnet, dass** die Einrichtung (14) zur Aufnahme der von dem Becken (2) getragenen Füllung die kontinuierliche Überlauf-Einrichtung (13) umfasst.

4. Installation nach einem der Ansprüche 1 bis 3, **dadurch gekennzeichnet, dass** die kontinuierliche Überlauf-Einrichtung (13) mindestens zwei einander gegenüberliegende Flächen (11B, 4A) aufweist, von denen die eine (11B) von einer von dem Rand (11) getragenen Oberfläche dargestellt wird, und die andere von einer die Rinne (8) begrenzenden Oberfläche (4A) gebildet wird, die so angeordnet sind, dass sie eine im Wesentlichen konisch verlaufende lokale Umgrenzung des Beckens (2) auf der Struktur (4) bilden und eng aneinander anliegen.

5. Installation nach Anspruch 4, **dadurch gekennzeichnet, dass** die kontinuierliche Überlauf-Einrichtung (13) ein Abdichtungselement für die Anordnung zwischen den beiden einander gegenüberliegenden Oberflächen (11B, 4A) aufweist, von denen die eine (11B) durch eine von dem Rand (11) getragene Oberfläche gebildet wird und die andere (4A) von einer die Rinne (8) begrenzenden Oberfläche gebildet wird.

6. Installation nach einem der Ansprüche 2 bis 5, **dadurch gekennzeichnet, dass** die Einrichtung (14) zur Aufnahme der von dem Becken (2) getragenen Füllung eine zumindest indirekte Auflagebreite (2D) auf der Trägeroberfläche (5) umfasst.

7. Installation nach einem der Ansprüche 2 bis 6, **dadurch gekennzeichnet, dass** die Einrichtung (14) zur Aufnahme der Füllung des Beckens umfasst:
- einerseits die kontinuierliche Überlauf-Einrichtung (13) und
- andererseits eine mindestens indirekte Auflagebreite (2D) auf der Trägeroberfläche (5).

8. Installation nach einem der Ansprüche 1 bis 7, **dadurch gekennzeichnet, dass** mindestens einer der die Struktur (4) aufbauenden Teile von einer Wand (4B) gebildet wird, die ein Aufnahmereservoir (10) für ein festgelegtes Flüssigkeitsvolumen begrenzt, und mindestens bestimmte der Flächen dieses Reservoirs ihrerseits darstellen:
- eine Auflagefläche (12) auf dem Träger (5) der Installation,
- eine Rinne (8), die so angeordnet ist, dass sie sich unterhalb des Niveaus des Randes (11) des Beckens (2) erstreckt und das aus dem Becken (2) durch Überlauf über den Rand (11) entwichene Wasser aufnimmt,
- mindestens eine Oberfläche (4A), um durch zumindest indirekte abdichtende Auflage auf einer Oberfläche (11B) der Wand des Beckens (2) an dem Aufbau der kontinuierlichen Überlauf-Einrichtung (13) teilzunehmen.

9. Installation nach einem der Ansprüche 1 bis 8, **dadurch gekennzeichnet, dass** mindestens einer der die Struktur (4) aufbauenden Teile durch eine Wand (4B) gebildet wird, die ihrerseits einen Raum zur Abschirmung eines technischen Materials (6) definiert, wie z.B. einer Vorrichtung zum Zirkulierenlassen und Behandeln des in dem Becken verwendeten Wassers, wobei mindestens bestimmte der Oberflächen dieses Raums ihrerseits darstellen:
- eine Auflageoberfläche auf dem Träger (5) der Installation,
- eine Rinne (8), die so angeordnet ist, dass sie sich unterhalb des Niveaus des Randes (11) des Beckens erstreckt und das aus dem Becken durch Überlauf über den Rand entweichende Wasser aufnimmt,
- mindestens eine Oberfläche (4A), um durch mindestens indirekte abdichtende Auflage auf einer Oberfläche (11B) des Beckens (2) an dem Aufbau der Überlauf-Einrichtung (13) teilzunehmen.

10. Installation nach einem der Ansprüche 1 bis 9, **dadurch gekennzeichnet, dass** dann, wenn das Becken eine umlaufende Form hat, die Struktur (4) aus mehreren Teilen in Form von mindestens zwei gewinkelten Sektoren besteht.
